# EUROPÄISCHE PATENTSCHRIFT

(11) **EP 3 829 814 B1**
(45) Veröffentlichungstag und Bekanntmachung des Hinweises auf die Patenterteilung: **19.06.2024**
(21) Anmeldenummer: 19780147.5
(22) Anmeldetag: 11.09.2019
(51) Int. Cl.: B24B 31/14

(54) **GLEITSCHLEIFKÖRPER**
SLIDE-GRINDING BODY
CORPS DE VIBRO-ABRASION

(30) Priorität: 11.09.2018 DE 102018007188
(43) Veröffentlichungstag der Anmeldung: 09.06.2021
(73) Patentinhaber: Rösler Holding GmbH, 96231 Bad Staffelstein (DE)
(72) Erfinder: GRUBER, Franz, 92660 Neustadt an der Waldnaab (DE)
(74) Vertreter: Manitz Finsterwald Patent- und Rechtsanwaltspartnerschaft mbB
(86) Internationale Anmeldenummer: PCT/EP2019/000264
(87) Internationale Veröffentlichungsnummer: WO 2020/052797

(56) Entgegenhaltungen:
- DE-B3-102006 047 442
- US-A1- 2015 291 866

## Beschreibung

Die Erfindung betrifft einen Gleitschleifkörper mit sich zuspitzenden Abschnitten, die einem Basisquerschnitt entspringen. Dieser Basisabschnitt besteht vorzugsweise aus einer Art ungleichem Dreieck. Er kann aber auch rund, elliptisch oder quadratisch sein oder eine andere Geometrie aufweisen.

Gleitschleifkörper sind aus der DE 10 2006 047 442 B3 und aus der DE 25 380 53 A1 vorbekannt. Diese Druckschriften beschreiben kegelförmige bzw. pyramidale Schleifkörper, die jeweils einen Spitzenabschnitt besitzen, dem eine Basisfläche gegenüberliegt. Die Basisfläche bildet jeweils den flächengrößten Durchmesser. Kegelstumpfförmige Schleifkörper werden in der DE 27 35 399 offenbart. Die EP 05 23 624 A2 beschreibt anhand eines im Wesentlichen kegelstumpfförmigen Gleitschleifkörpers dessen Zusammensetzung. Der Basisquerschnitt eines dort beschriebenen Gleitschleifkörpers hat eine Zylinderform. Die US 2,947,124 A beschreibt verschieden gestaltete, u.a. auch prismatisch geformte Gleitschleifkörper.

Zum Gleitschleifen von komplexen und präzisen Werkstücken mit tiefen Taschen bzw. Sacklöchern werden Gleitschleifkörper benötigt, die klein bzw. die so gestaltet sind, dass sie die zu bearbeitende Werkstückoberfläche gleichmäßig erreichen, ohne zu verklemmen. Ferner sollten die Schleifkörper so geformt sein, dass eine Siebtrennung möglich ist.

Der Erfindung liegt die Aufgabe zugrunde, die glättungsbildenden Schleifkörper anwendungstechnisch zu verbessern. Insbesondere soll die Klemmneigung deutlich reduziert und eine sehr gleichmäßige Bearbeitung über komplexe Werkstückoberflächen gewährleistet werden.

Gelöst wird die Aufgabe durch einen Gleitschleifkörper mit den Merkmalen der unabhängigen Patentansprüche. Vorteilhafte Ausführungen der Erfindung sind in den Unteransprüchen angegeben.

Ein Grundgedanke der Erfindung besteht darin, einen Schleifkörper bereitzustellen, der eine vollständig unregelmäßige Form aufweist.

Gemäß einer Ausführungsform der Erfindung mit zwei Abschnitten ist zunächst und im Wesentlichen vorgesehen, dass diese zwei zugespitzten Abschnitte einem größeren Mittelquerschnitt gerade oder gekrümmt entspringen. Dadurch entsteht ein bevorzugt symmetrisch sichelförmiger Schleifkörper. Der mittlere Basisquerschnitt ist am größten und wird vorzugsweise durch eine Art Dreieck gebildet. Dabei sind die zwei kürzeren Schenkel nach außen und der lange Schenkel nach innen gekrümmt. Es sind auch beliebige andere Geometrien für den Basisquerschnitt verwendbar wie z.B. Kreis, Ellipse, Rechteck, Quadrat, Vieleck mit geraden oder gekrümmten Flanken mit und ohne Abrundung, Stern, Winkel oder dergleichen.

Es hat sich für die Eignung des Schleifkörpers als besonders vorteilhaft erwiesen, wenn sich der Querschnitt zu den Spitzen hin linear oder exponentiell verkleinert. Jede Zuspitzung kann zusätzlich von jeweils einer Helix überlagert werden, die aus dem Basisquerschnitt entspringt. Insbesondere bei der Ausführung mit zwei Abschnitten kann der Übergang der beiden Helices im Basisquerschnitt mit einem Radius verrundet sein.

Der Werkstoff des Gleitschleifkörpers kann abhängig vom Anwendungsfall mehr oder weniger abrasiv sein. Es kann sich um ein Compound-Material handeln. Der Werkstoff kann ein keramischer Werkstoff sein. Es ist aber auch möglich, dass Hartstoffteilchen in einer Kunstharzmasse, beispielsweise in Polyestermasse oder in einer Epoxydharzmasse oder dergleichen, eingebettet sind. Für bestimmte Anwendungen ist auch eine Ausführung aus Metall, z.B. Stahl oder Edelstahl, denkbar. Es sind auch Ausführungen in verschiedenen Kunststoffen und organischen Materialien möglich.

Die Größe des Gleitschleifkörpers kann entsprechend dem Anwendungsfall angepasst werden. Die Größe und Ausprägung des Grundquerschnittes, die Länge und Abrundung der Zuspitzungen sowie die Steigung und Durchmesser der Helix kann den Anwendungen ebenfalls angepasst werden. Je nach Ausführung kann diese Geometrieform für verschiedene Oberflächenbehandlungsverfahren eingesetzt werden.

Ein Ausführungsbeispiel der Erfindung wird nachfolgend anhand beigefügter Zeichnungen erläutert. Es zeigen
Fig. 1 die Vorderansicht eines Gleitschleifkörpers;
Fig. 2 die Seitenansicht eines Gleitschleifkörpers;
Fig. 3 die Draufsicht eines Gleitschleifkörper, und
Fig. 4 einen Schnitt gemäß der Linie II-II in Fig. 1.

Sämtliche Figuren zeigen die Erfindung nicht maßstabsgerecht, dabei lediglich schematisch und nur mit ihren wesentlichen Bestandteilen. Gleiche Bezugszeichen entsprechen dabei Elementen gleicher oder vergleichbarer Funktion.

Der Gleitschleifkörper 1 des Ausführungsbeispiels besitzt genau zwei zugespitzte Abschnitte 2, die einem größeren Mittelquerschnitt 4 helixförmig entspringen. Anders ausgedrückt sind die zwei Abschnitte 2 mit zwei helixförmigen Krümmungen überlagert und entspringen einem sie verbindenden Basisquerschnitt 4. Dadurch entsteht ein symmetrisch sichelförmiger Schleifkörper 1. Der mittlere Basisquerschnitt 4 ist am größten und wird durch eine Art Dreieck 5 gebildet, wobei die zwei kürzeren Schenkel 6 nach außen und der lange Schenkel 7 nach innen gekrümmt sind. Zu den Spitzen 2 hin verkleinert sich der Querschnitt exponentiell. Jede Zuspitzung 2 wird zusätzlich von jeweils einer Helix 3 überlagert, die aus dem Basisquerschnitt 4 entspringt. Der Übergang der beiden Helices 3 im Basisquerschnitt 4 ist mit einem Radius 9 verrundet. Vom Querschnitt aus schrauben sich die zwei Zuspitzungen 2 helixförmig jeweils von der konkaven Seite 7 weg.

Der Schleifkörper 1 besteht beispielsweise aus einem keramischen Werkstoff. Er kann aber auch Hartstoffteilchen aufweisen, insbesondere abrasive Keramikteilchen, die in einer Kunststoff-Matrix gebunden sind.

Die Größe des Gleitschleifkörpers 1 entspricht etwa dem der bereits bekannten Schleifkörpergeometrien, kann aber entsprechend dem Anwendungsfall circa 50% größer gewählt werden. Die Größe und Ausprägung des Grundquerschnittes, die Länge und Abrundung der Zuspitzungen sowie die Steigung und Durchmesser der Helix kann den Anwendungen ebenfalls angepasst werden.

Die Erfindung betrifft unter anderem einen Gleitschleifkörper 1 mit einer Anzahl sich zuspitzender, vorzugsweise abgerundeter Abschnitte 2, die mit helixförmigen Krümmungen 3 überlagert sind und einem die Abschnitte verbindenden Basisquerschnitt 4 entspringen. Dieser Basisquerschnitt 4 besteht vorzugsweise aus einer Art ungleichem Dreieck 5. Vorzugsweise weist der Basisquerschnitt 4 gewölbte Schenkel 6, 7 und abgerundete Kanten 8 auf, kann aber auch rund, elliptisch, quadratisch sein oder eine andere Geometrie aufweisen. Sind genau zwei Abschnitte vorgesehen, ist der Übergang zwischen den beiden sich zuspitzenden Abschnitten 2 im Bereich des Basisquerschnittes 4 vorzugsweise mit einem Übergangsradius 9 abgerundet.

Die Erfindung betrifft somit unter anderem einen Gleitschleifkörper 1 mit einem oder mehreren sich zuspitzenden Abschnitten 2 und einem diesem mit Krümmungen 3 verbundenen Basisquerschnitt 4. Dieser besteht vorzugsweise aus einer Art ungleichem Dreieck 5, kann aber auch rund, elliptisch, quadratisch sein oder eine andere Geometrie aufweisen.

Gemäß einer bevorzugten Ausführung der Erfindung ist der erfindungsgemäße Gleitschleifkörper dadurch gekennzeichnet, dass die Zuspitzungen 2 sich exponentiell verkleinern.

Gemäß einer Ausführung der Erfindung ist der erfindungsgemäße Gleitschleifkörper dadurch gekennzeichnet, dass die gekrümmten Zuspitzungen 2 helixförmig verlaufen.

Gemäß einer bevorzugten Ausführung der Erfindung ist der erfindungsgemäße Gleitschleifkörper dadurch gekennzeichnet, dass die helixförmigen Krümmungen 3 symmetrisch aus dem Basisquerschnitt 4 ragen.

Gemäß einer bevorzugten Ausführung der Erfindung ist der erfindungsgemäße Gleitschleifkörper dadurch gekennzeichnet, dass die helixförmigen Krümmungen 3 im Bereich des Basisquerschnittes 4 mit einem Radius verrundet sind.

Gemäß einer bevorzugten Ausführung der Erfindung ist der erfindungsgemäße Gleitschleifkörper dadurch gekennzeichnet, dass der Basisquerschnitt aus einer Art Dreieck (5) besteht, dessen Schenkel 6, 7 gewölbt sind.

Gemäß einer bevorzugten Ausführung der Erfindung ist der erfindungsgemäße Gleitschleifkörper dadurch gekennzeichnet, dass der Basisquerschnitt 4 an den Ecken 8 abgerundet ist.

Gemäß einer bevorzugten Ausführung der Erfindung ist der erfindungsgemäße Gleitschleifkörper dadurch gekennzeichnet, dass der Spitzenabschnitt 2 abgerundet ist.

Gemäß einer bevorzugten Ausführung der Erfindung ist der erfindungsgemäße Gleitschleifkörper dadurch gekennzeichnet, dass er an andere bekannte Anwendungen angepasst ist, etwa als Strahl- oder Schleifkorn beziehungsweise als Polier-, Trocknungs- und Reinigungshilfsmittel.

Darüber hinaus betrifft die Erfindung unter anderem einen Gleitschleifkörper 1 mit zwei sich zuspitzenden Abschnitten 2, die einem Basisabschnitt 4 gekrümmt oder gekrümmt und helixförmig entspringen, wobei der Basisquerschnitt 4 ein Dreieck bildet, bei dem die beiden kürzeren Schenkel nach außen und der lange Schenkel nach innen gekrümmt sind, wobei sich der Querschnitt der Abschnitte 2 zu den Spitzen hin verkleinert, vorzugsweise dergestalt, dass sich die Querschnitte der zugespitzten Abschnitte 2 linear oder exponentiell verkleinern.

Außerdem betrifft die Erfindung unter anderem einen Gleitschleifkörper 1 mit zwei sich zuspitzenden Abschnitten 2, die einem Basisabschnitt 4 gekrümmt oder gekrümmt und helixförmig entspringen, wobei die Geometrie des Basisquerschnitts 4 gekrümmte Flanken aufweist, wobei der mittlere Basisquerschnitt am größten ist und sich der Querschnitt zu den Spitzen der Abschnitte 2 hin vorzugsweise linear oder exponentiell verkleinert.

Außerdem betrifft die Erfindung unter anderem einen Gleitschleifkörper 1 mit einer Anzahl sich zuspitzender Abschnitte 2, die einem Basisquerschnitt 4 entspringen, wobei der Basisquerschnitt 4 nicht gleichschenkelig ist.

Außerdem betrifft die Erfindung insbesondere einen Gleitschleifkörper 1, bei dem die Schenkel 6, 7 des Basisquerschnittes unterschiedlich gewölbt sind.

Außerdem betrifft die Erfindung insbesondere einen Gleitschleifkörper 1, bei dem die gekrümmten und helixförmigen Abschnitte 2 alle die gleiche Schraubrichtung aufweisen.

Außerdem betrifft die Erfindung insbesondere einen Gleitschleifkörper 1, bei dem die gekrümmten und helixförmigen Abschnitte 2 unterschiedliche Schraubrichtungen aufweisen; mit anderen Worten weisen die Helices vorzugsweise unterschiedliche Schraubrichtungen auf.

Außerdem betrifft die Erfindung insbesondere einen Gleitschleifkörper 1, bei dem die Abschnitte 2 aus dem Basisquerschnitt 4 symmetrisch entspringen.

Es sei abschließend klargestellt, dass die Erfindung einen Gleitschleifkörper 1 mit einer Anzahl von Abschnitten 2 betrifft. Anders ausgedrückt betrifft die Erfindung einen Gleitschleifkörper 1 mit einem oder mehreren Abschnitten 2. Insbesondere betrifft die Erfindung also auch solche, nicht in den Figuren dargestellten Ausführungen der oben beschriebenen Gleitschleifkörper, bei denen der Gleitschleifkörper 1 nur einen einzelnen sich zuspitzenden Abschnitt 2 aufweist oder im Wesentlichen aus einem einzelnen solchen Abschnitt besteht. Außerdem betrifft die Erfindung auch solche, nicht in den Figuren dargestellten Ausführungen der oben beschriebenen Gleitschleifkörper, bei denen der Gleitschleifkörper 1 nicht nur einen oder zwei, sondern drei oder mehr sich zuspitzende Abschnitte 2 aufweist, die einem dementsprechenden Basisquerschnitt 4 entspringen.

Alle in der Beschreibung, den nachfolgenden Ansprüchen und den Zeichnungen dargestellten Merkmale können sowohl einzeln als auch in beliebiger Kombination miteinander erfindungswesentlich sein.

### Bezugszeichenliste

- 1: Gleitschleifkörper, Schleifkörper
- 2: Abschnitt, Spitze, Zuspitzung
- 3: Krümmung, Helix
- 4: Mittelquerschnitt, Basisquerschnitt
- 5: Dreieck
- 6: kurzer Schenkel
- 7: langer Schenkel, konkave Seite
- 8: Kante
- 9: Radius, Übergangsradius

## Patentansprüche

1. Gleitschleifkörper (1) mit zwei sich zuspitzenden Abschnitten (2), die einem Basisabschnitt (4) gekrümmt oder gekrümmt und helixförmig entspringen, wobei die Geometrie des Basisquerschnitts (4) gekrümmte Flanken aufweist, wobei der mittlere Basisquerschnitt am größten ist und sich der Querschnitt zu den Spitzen der Abschnitte (2) hin verkleinert.

2. Gleitschleifkörper (1) nach Anspruch 1, **dadurch gekennzeichnet, dass** sich die Querschnitte der zugespitzten Abschnitte (2) linear oder exponentiell verkleinern.

3. Gleitschleifkörper (1) nach Anspruch 1 oder 2, **dadurch gekennzeichnet, dass** die helixförmigen Krümmungen (3) im Bereich des Basisquerschnittes (4) mit einem Radius verrundet sind.

4. Gleitschleifkörper (1) nach einem der Ansprüche 1 bis 3, **dadurch gekennzeichnet, dass** der Basisquerschnitt (4) an den Ecken (8) abgerundet ist.

5. Gleitschleifkörper (1) nach einem der Ansprüche 1 bis 4, **dadurch gekennzeichnet, dass** der Spitzenabschnitt (2) abgerundet ist.

6. Gleitschleifkörper (2) mit zumindest zwei sich zuspitzenden Abschnitten (2), die einem Basisquerschnitt (4) gekrümmt, oder gekrümmt und helixförmig, entspringen, wobei der Basisquerschnitt (4) ein Dreieck bildet, bei dem zwei kürzere Schenkel (6) nach außen und ein längerer Schenkel (7) nach innen gekrümmt ist, wobei sich ein Querschnitt des Gleitschleifkörpers (1) zu Spitzen der Abschnitte (2) hin verkleinert.

7. Gleitschleifkörper mit zumindest zwei sich zuspitzenden Abschnitten (2), die einem Basisquerschnitt (4) gekrümmt und helixförmig entspringen, wobei die beiden sich zuspitzenden Abschnitte (2) unterschiedliche Schraubrichtungen aufweisen.

8. Verwendung eines Gleitschleifkörpers nach Anspruch 1, 6 oder 7 als Strahlkorn, Poliermittel, Trocknungsmittel oder Reinigungshilfsmittel.

## Claims

1. A slide grinding body (1) comprising two tapering sections (2) that originate from a base section (4) in a curved manner or in a curved and helical manner, wherein the geometry of the base cross-section (4) has curved flanks, wherein the central base cross-section is the largest and the cross-section decreases toward the tips of the sections (2).

2. A slide grinding body (1) according to claim 1, **characterized in that** the cross-sections of the tapered sections (2) decrease linearly or exponentially.

3. A slide grinding body (1) according to claim 1 or 2, **characterized in that** the helical curvatures (3) in the region of the base cross-section (4) are rounded with a radius.

4. A slide grinding body (1) according to any one of the claims 1 to 3, **characterized in that** the base cross-section (4) is rounded at the corners (8).

5. A slide grinding body (1) according to any one of the claims 1 to 4, **characterized in that** the tip section (2) is rounded.

6. A slide grinding body (1) comprising at least two tapering sections (2) that originate from a base cross-section (4) in a curved manner, or in a curved and helical manner, wherein the base cross-section (4) forms a triangle in which two shorter legs (6) are curved outwardly and one longer leg (7) is curved inwardly, wherein a cross-section of the slide grinding body (1) decreases toward tips of the sections (2).

7. A slide grinding body (1) comprising at least two tapering sections (2) that originate from a base cross-section (4) in a curved and helical manner, wherein the two tapering sections (2) have different screwing directions.

8. Use of a slide grinding body according to claim 1, 6 or 7 as a blasting grain, a polishing agent, a drying agent or a cleaning aid.

## Revendications

1. Corps de tribofinition (1) comprenant deux parties (2) se terminant en pointe, qui s'étendent en forme incurvée ou en forme incurvée et en hélice à partir d'une partie de base (4), la géométrie de la section transversale de base (4) présentant des flancs incurvés, la section transversale de base centrale étant la plus grande, et la section transversale diminuant vers les pointes desdites parties (2).

2. Corps de tribofinition (1) selon la revendication 1,
**caractérisé en ce que** les sections transversales des parties (2) se terminant en pointe diminuent de manière linéaire ou exponentielle.

3. Corps de tribofinition (1) selon la revendication 1 ou 2,
**caractérisé en ce que** les courbures en hélice (3) sont arrondies en présentant un rayon dans la zone de la section transversale de base (4).

4. Corps de tribofinition (1) selon l'une des revendications 1 à 3,
**caractérisé en ce que** la section transversale de base (4) est arrondie au niveau des coins (8).

5. Corps de tribofinition (1) selon l'une des revendications 1 à 4,
**caractérisé en ce que** la partie en pointe (2) est arrondie.

6. Corps de tribofinition (1) comprenant au moins deux parties (2) se terminant en pointe, qui s'étendent en forme incurvée ou en forme incurvée et en hélice à partir d'une section transversale de base (4), la section transversale de base (4) formant un triangle dont deux côtés courts (6) sont incurvés vers l'extérieur et un côté long (7) est incurvé vers l'intérieur, une section transversale du corps de tribofinition (1) diminuant vers les pointes desdites parties (2).

7. Corps de tribofinition (1) comportant au moins deux parties (2) se terminant en pointe, qui s'étendent en forme incurvée et en hélice à partir d'une section transversale de base (4), les deux parties (2) se terminant en pointe ayant des directions d'hélice différentes.

8. Utilisation d'un corps de tribofinition selon la revendication 1, 6 ou 7 comme agent de grenaillage, agent de polissage, agent de séchage ou auxiliaire de nettoyage.
